# FASCICULE DE BREVET EUROPEEN

(11) **EP 0 133 140 B1**
(45) Date de publication et mention de la délivrance du brevet: **04.03.1987**
(21) Numéro de dépôt: 84420116.0
(22) Date de dépôt: 05.07.1984
(51) Int. Cl.: E04F 13/08

(54) **Dispositif permettant d'assurer la fixation et l'étanchéité de panneaux rapportés sur les façades de constructions diverses**
Vorrichtung zur Befestigung und Abdichtung von Platten die auf Fassaden verschiedener Konstruktion montiert werden
Apparatus to fix and seal plates assembled on different building façades

(30) Priorité: 28.07.1983 FR 8312674
(43) Date de publication de la demande: 13.02.1985
(73) Titulaire: SAP FRANCE Société à responsabilité limitée dite, 69100 Villeurbanne (FR)
(72) Inventeur: Montagne, Serge, F-42410 Pelussin (FR)
(74) Mandataire: Laurent, Michel

## Description

La présente invention concerne un dispositif perfectionné permettant d'assurer la fixation et l'étanchéité entre les panneaux (bardage) utilisés couramment pour recouvrir les façades de constructions diverses en vue, d'une part, d'en assurer la finition et, d'autre part, d'assurer l'isolation thermique extérieure.

L'un des problèmes qui se posent dans le domaine de la construction est celui de la finition des façades ainsi que de l'isolation thermique.

Une des solutions proposées à ce jour pour résoudre ce problème consiste, après réalisation des murs, à rapporter sur la façade un revêtement constitué de panneaux élémentaires, juxtaposés les uns aux autres et à l'arrière desquels est disposé un matériau d'isolation (laine de verre par exemple).

De tels panneaux, désignés couramment par l'expression « bardage peuvent être à base de matériaux divers tels que ardoise, pierre fibrociments, lamifiés...

En général, ainsi que cela ressort notamment du FR-A-2 308 746 ces panneaux sont fixés sur le mur au moyen d'un système comportant des équerres et l'étanchéité entre les panneaux est assurée, après montage, à l'aide de couvre-joints. Les principaux inconvénients que présentent les solutions proposées à ce jour portent, d'une part, sur le montage proprement dit qui est délicat à réaliser et, d'autre part, sur le fait que les joints rapportés peuvent être facilement enlevés.

Or on a trouvé et c'est ce qui fait l'objet de la présente invention, une solution qui, non seulement permet de faciliter le montage des panneaux, mais également permet d'assurer l'étanchéité entre lesdits panneaux sans avoir à rapporter de joints extérieurs.

D'une manière générale, le dispositif selon l'invention permettant d'assurer à la fois la fixation et l'étanchéité de panneaux rapportés sur les façades de constructions diverses et comportant des moyens fixés sur la face arrière de chaque panneau et qui sont adaptables sur des systèmes à équerres fixés quant à eux contre la façade ou paroi à recouvrir se caractérise par le fait que :
les moyens fixés sur la face arrière des panneaux élémentaires destinés à former le revêtement sont constitués d'au moins deux glissières horizontales espacées l'une de l'autre ;
les systèmes à équerre fixés à la paroi et destinés à assurer le maintien desdits panneaux sont constitués d'éléments déplaçables les uns par rapport aux autres et permettent de réaliser un réglage horizontal parallèlement et perpendiculairement à la paroi, ces éléments supportant sùr leur face avant un ensemble formant griffe susceptible d'être introduit à l'intérieur des glissières de deux panneaux consécutifs, ledit ensemble étant muni d'un joint vertical pouvant être déplacé mécaniquement après montage pour le rapprocher contre l'arrière des panneaux, de part et d'autre de la zone de jonction entre deux panneaux, ce qui permet d'assurer à la fois l'étanchéité entre les panneaux élémentaires ainsi que le blocage desdits panneaux sur les équerres de maintien et de positionnement.

Selon une forme de mise en oeuvre de l'invention :
les glissières fixées à l'arrière des panneaux élémentaires se présentent sous la forme de profils en U, montés directement en usine,
les équerres de positionnement et de maintien des plaques contre la paroi sont formées de deux parties élémentaires réglables l'une par rapport à l'autre,
le système à griffe fixé aux extrémités desdites équerres est constitué par un profil métallique cintré supportant un bloc de même nature que les plaques de revêtement, ce profilé étant susceptible d'être introduit à l'intérieur des glissières et son maintien à l'extrémité des équerres étant assuré à l'aide d'un système à vis accessible de l'extérieur.

Selon une variante, les glissières horizontales fixées à l'arrière des plaques élémentaires destinées à former le revêtement se présentent sous la forme d'équerres, espacées les unes des autres et entre lesquelles sont disposées, verticalement, légèrement en retrait par rapport au bord du panneau, des équerres additionnelles verticales. Ces équerres horizontales et verticales comportent régulièrement espacées sur leur longueur, des lumières. La liaison est également obtenue au moyen d'un système à griffes susceptible d'être introduit à l'intérieur des lumières des équerres verticales de deux panneaux consécutifs. Cette variante permet d'obtenir un blocage parfait des panneaux ainsi qu'une possibilité de réglage dans le sens vertical et un renforcement de la plaque qui évite qu'elle ne se déforme.

L'invention et les avantages qu'elle apporte seront cependant mieux compris grâce aux exemples de réalisation donnés ci-après à titre indicatif mais non limitatif et qui sont illustrés par les schémas annexés dans lesquels :
la figure 1 est une vue schématique en perspective, éclatée, montrant les différents éléments d'un dispositif conforme à l'invention ;
la figure 2 est une vue en coupe horizontale, montrant la manière dont est réalisé le montage de deux panneaux consécutifs grâce à un dispositif conforme à l'invention, le joint d'étanchéité n'étant pas encore mis en action ;
la figure 3 est une vue partielle de la figure 2, montrant plus en détail l'action du joint d'étanchéité sur les deux panneaux ;
la figure 4 est une vue éclatée d'une variante d'un dispositif conforme à l'invention.

Si l'on se reporte aux schémas annexés, l'invention concerne un perfectionnement à la réalisation d'un revêtement de façades au moyen de panneaux élémentaires fixés contre ladite façade, espacés de cette dernière de manière à emprisonner de préférence une couche d'isolants thermiques.

Les panneaux élémentaires susceptibles d'être utilisés pour la mise en oeuvre de l'invention pourront être à base de tous matériaux couramment utilisés pour une telle application, par exemple réalisés à partir d'un matériau lamifié. Ces plaques pourront également avoir des dimensions variables. Par exemple, on pourra utiliser des plaques de 1 m x 1,50 m ayant une épaisseur de 6 mm. Bien entendu, cela n'est pas limitatif et d'autres dimensions de plaques pourraient être utilisées sans sortir du cadre de l'invention.

Ces plaques sont prédécoupées en usine et éventuellement revêtues d'une couche de finition extérieure, par exemple d'un crépi.

Les figures annexées illustrent deux modes de réalisation d'un dispositif permettant, conformément à l'invention, la fixation de plaques élémentaires (1, 2) contre un mur (3).

Selon un premier mode de réalisation illustré par les figures 1, 2 et 3, chacune des plaques (1, 2) comporte sur sa face arrière, disposées horizontalement, des glissières (4) au moins au nombre de deux sur la hauteur, et constituées par des profils en forme de U fixés aux plaques (1, 2) au moyen de boulons (5). Le montage de ces glissières (4) est réalisé en usine.

La fixation des panneaux élémentaires ainsi formés contre la façade (3) est réalisée conformément à l'invention au moyen d'un ensemble permettant, d'une part de maintenir les plaques (1, 2) espacées de la façade (3) pour interposer une couche d'isolant, formée par exemple de panneaux rigides de laine minérale fixés au gros oeuvre de manière conventionnelle et, d'autre part, assurer la liaison entre les plaques consécutives ainsi que l'étanchéité entre ces plaques.

Cet ensemble comporte un système à équerres, formé de deux équerres élémentaires (7, 8), l'une (7) étant fixée contre le mur (3) au moyen de vis (ou équivalent) (9), des lumières (10) étant avantageusement prévues pour permettre un réglage transversal, l'autre (8) étant fixée sur la branche (11) de l'équerre (7), de préférence de manière réglable par rapport à ces branches, par exemple en prévoyant une lumière (12) sur cette branche (11). Les équerres (7, 8) permettent donc de réaliser un réglage horizontal parallèlement et perpendiculairement au mur.

Sur la partie frontale (13) de l'équerre (8), est fixée une griffe (6), en forme de U, débordant de part et d'autre de cette équerre. Cette griffe (6) supporte un couvre-joints intérieur (14), qui est à base d'un matériau similaire à celui des plaques (1, 2), présentant sur sa face avant des bandes assurant l'étanchéité (15), constituées par exemple de bandes adhésives de mousse. Ce joint (14) est fixé sur un profil métallique (16) au moyen de vis (17) afin d'assurer la rigidité de l'ensemble. Ces éléments joints (14)-profil (16) sont montés sur la griffe (8) et la partie (13) de l'équerre au moyen d'une vis spéciale (18) et un écrou (19), cette vis à collerette, elle-même taraudée dans son centre, reçoit une autre vis (21), commandée par l'extérieur du joint. Cette vis à collerette est à pas à gauche, permet, lorsque l'ensemble est mis en place, de venir faire plaquer le bloc joint contre l'arrière des panneaux (1, 2) (voir figure 3). La mise en place des panneaux élémentaires grâce au dispositif conforme à l'invention est réalisée de la manière suivante.

Dans un premier temps, les équerres (7, 8) sont montées contre le mur et réglées, la griffe (6) ayant été enlevée.

La griffe (6) est alors mise en place avec le joint (14) qui est maintenu totalement desserré (voir figure 2). On introduit alors l'extrémité de la griffe à l'intérieur des glissières (4) prévues à l'arrière des panneaux et, après avoir réglé les niveaux, on bloque les écrous de serrage (19, 20) des griffes. La plaque suivante est montée de l'autre côté et ainsi de suite. La fixation définitive des plaques (1, 2) et la réalisation d'étanchéité entre ces plaques est alors réalisée en serrant le bloc joint (14) au moyen du système à vis (21) qui, comme dit précédemment, a un pas à gauche.

Le second mode de réalisation conforme à l'invention illustré par la figure 4, figure sur laquelle les mêmes références ont été utilisées pour désigner les éléments similaires ou équivalents de ceux de l'exemple donné précédemment se différencie de cet exemple essentiellement par le fait que les plaques élémentaires (1, 2), destinées à former le revêtement, comportent sur leur face arrière non seulement des glissières horizontales (4) espacées les unes des autres (une seule de ces glissières étant représentée), mais également des glissières additionnelles verticales (4b) disposées entre les glissières horizontales (4) légèrement en retrait par rapport aux bords latéraux (22, 23) des plaques élémentaires (1, 2). Dans ce mode de réalisation, le système à griffes susceptible d'être introduit à l'intérieur des glissières de deux panneaux consécutifs est constitué par une plaque (6), débordante, susceptible d'être introduite dans les lumières (24) des glissières verticales (4b).

Les dispositifs conformes à l'invention décrits précédemment permettent d'obtenir une immobilisation parfaite des plaques de revêtement ainsi qu'une très bonne étanchéité, les joints ne pouvant pas être enlevés.

Par rapport aux solutions antérieures, les dispositifs conformes à l'invention présentent de nombreux avantages par le fait que l'ensemble des éléments (plaques et fixations) peuvent être préparés en usine et que seules les opérations simples de réglage et de mise en place sont réalisées sur le chantier.

Par ailleurs, il convient de noter que dans la variante faisant l'objet de la figure 4, un joint horizontal additionnel (25) peut être introduit entre les panneaux proprement dits (1, 2) et les glissières verticales (4b).

## Revendications

1. Dispositif permettant d'assurer à la fois la fixation et l'étanchéité de panneaux (1, 2) rapportés sur des façades (3) de constructions diverses et comportant des moyens fixés sur la face arrière de chaque panneau et qui sont adaptables sur des systèmes à équerres fixés quant à eux contre la façade ou paroi à recouvrir, caractérisé en ce que :
les moyens fixés sur la face arrière des panneaux élémentaires (1, 2) destinés à former le revêtement sont constitués d'au moins deux glissières horizontales (4) espacées l'une de l'autre ;
les systèmes à équerre fixés à la paroi (3) et destinés à assurer le maintien desdits panneaux (1, 2) sont constitués d'éléments déplaçables les uns par rapport aux autres et permettent de réaliser un réglage horizontal parallèlement et perpendiculairement aux façades, ces éléments supportant sur leur face avant (13) un ensemble (6) formant griffe, susceptible d'être introduit à l'intérieur des glissières (4) de deux panneaux consécutifs, ledit ensemble (6) étant muni d'un joint vertical (14) pouvant être déplacé mécaniquement après montage pour le rapprocher contre l'arrière du panneau (12), de part et d'autre de la zone de jonction entre deux panneaux, ce qui permet d'assurer à la fois l'étanchéité entre les panneaux élémentaires (1, 2) ainsi que le blocage desdits panneaux sur les équerres de maintien et de positionnement.

2. Dispositif selon la revendication 1, caractérisé par le fait que les glissières (4) fixées à l'arrière des panneaux élémentaires (1, 2) se présentent sous la forme de profilés en U montés directement en usine.

3. Dispositif selon la revendication 1, caractérisé par le fait que les glissières (4) fixées à l'arrière des panneaux élémentaires (1) se présentent sous la forme de cornières, ces glissières horizontales étant associées à des glissières verticales (4b) disposées verticalement, légèrement en retrait par rapport aux bords (22, 23) des panneaux (1, 2).

4. Dispositif selon l'une des revendications 1 à 3, caractérisé par le fait que les équerres de positionnement et de maintien des plaques contre la paroi sont formées de deux parties élémentaires (7, 8) déplaçables l'une par rapport à l'autre et permettant de réaliser un réglage horizontal parallèlement et perpendiculairement à la paroi.

5. Dispositif selon l'une des revendications 1, 2 et 4, caractérisé par le fait que le système à griffe (6) fixé aux extrémités (13) des équerres est constitué par un profilé métallique cintré supportant un bloc (14) de même nature que les plaques de revêtement, ce profilé (6) étant susceptible d'être introduit à l'intérieur des glissières (4) et son maintien à l'extrémité (13) des équerres étant assuré à l'aide d'un système à vis (21) accessible de l'extérieur.

6. Dispositif selon l'une des revendications 1, 2 et 3, caractérisé par le fait que le système à griffe (6) fixé aux extrémités (13) des équerres est constitué par une plaque (6), débordante, dont les extrémités sont susceptibles d'être introduites dans les lumières (24) que présentent les glissières verticales (4b).

## Claims

1. Device permitting both the securing and sealing of panels (1, 2) fixed over the façades (3) of various buildings and comprising means secured on the back face of each panel and which are adaptable on angle, brackets systems which are themselves fixed on to the façade or wall to be covered over, characterized in that :

the fixed on the back face of the elementary panels (1, 2) intended to form the covering are constituted of at least two horizontal guide plates (4) set apart one from the other ;

the angle brackets systems fixed on the wall (3) an intended to hold said panels (1, 2) in position are constituted of elements which are movable one with respect to the others and they permit a horizontal adjustement in parallel and perpendicularly to the façades, said elements supporting on their front face (13) a clamp-forming assembly (6), adapted to be introduced inside the guide plates (4) of two consecutive panels, said assembly (6) being equipped with a vertical joint (14) which can be moved mechanically after assembly in order to be brought against the back of panel (12), on either side of the joining zone between two panels, this ensuring both a tightness between the elementary panels (1, 2) and the locking of said panel in position on the holding and positioning brackets.

2. Device according to claim 1, characterized by the fact that the guide rails (4) which are fixed on the back of elementary panels (1, 2) are in the form of U-sections mounted directly at the plant.

3. Device according to claim 1, characterized by the fact that the guide rails (4) which are fixed on the back of elementary panels (1) are in the form of corner angles, said horizontal guide plates being operationally coupled to vertical guide plates (4b) disposed vertically and slightly offset with respect to the edges (22, 23) of the panels (1, 2).

4. Device according to one of claims 1 to 3, characterized by the fact that the brackets for fastening the plates in position against the wall are formed by two elementary parts (7, 8) which are movable one with respect to the other and permit a horizontal adjustment in parallel and perpendicularly to the wall.

5. Device according to one of claims 1, and 4, characterized by the fact that the clamp system (6) which is fixed on the ends (13) of the brackets is constituted by a bent metal section supporting a block (14) of the same nature as the covering plates, said section (6) being adapted to be introduced inside the guide rails (4), and being held in position on the end (13) of the brackets by way of a system of screws (21) which is accessible from the outside.

6. Device according to one of claims 1, and 3, characterized by the fact that the clamp system (6) which is fixed on the ends (13) of the brackets is constituted by a projecting plate (6) the ends of which are adapted to be introduced in the slots (24) provided in the vertical guide plates (4b).

## Patentansprüche

1. Vorrichtung, die gleichzeitig die Befestigung und die Abdichtung von Platten (1, 2) zu gewährleisten gestattet, die an Fassaden (3) unterschiedlicher Konstruktion angebracht sind, und an der Rückseite jeder Platte befestigte Mittel umfaßt, die an Systeme von Winkelstücken anpaßbar sind, die ihrerseits an der zu verkleidenden Fassade oder Wand angebracht sind, dadurch gekennzeichnet, daß :
die an der Rückseite der einzelnen Platten (1, 2), welche die Verkleidung bilden sollen, befestigten Mittel aus mindestens zwei horizontalen Führungen (4) bestehen, die einen Abstand voneinander haben ;
die Systeme von Winkelstücken, die an der Wand (3) befestigt und dazu bestimmt sind, die Halterung der genannten Platten (1, 2) zu gewährleisten, aus Elementen bestehen, die gegeneinander verschiebbar sind und eine horizontale Einstellung parallel und senkrecht zu der Fassade gestatten, welche Elemente an ihrer Vorderseite (13) eine Pratzen bildende Anordnung (6) tragen, die in das Innere der Führungen (4) zweier aufeinanderfolgender Platten einführbar ist, welche Anordnung mit einer vertikalen Dichtung (14) versehen ist, die nach der Montage mechanisch bewegbar ist, um sie an die Rückseite der Platten (12) anzunähern, und zwar zu beiden Seiten der Verbindungszone zwischen zwei Platten, was erlaubt, zugleich die Dichtigkeit zwischen den einzelnen Platten (1, 2) und die Fixierung dieser Platten auf den der Befestigung und Positionierung dienenden Winkelstücken zu gewährleisten.

2. Vorrichtung nach Anspruch 1, dadurch gekennzeichnet, daß die an der Rückseite der einzelnen Platten (1, 2) befestigten Führungen (4) sich in Form von unmittelbar im Werk montierten U-Profilen darstellen.

3. Vorrichtung nach Anspruch 1, dadurch gekennzeichnet, daß die an der Rückseite der einzelnen Platten (1) befestigten Führungen (4) sich in Form von Winkelschienen darstellen, welchen horizontalen Führungen vertikale Führungen (4b) zugeordnet sind, die vertikal und leicht gegenüber den Rändern (22, 23) der Platten (1, 2) zurücktretend angeordnet sind.

4. Vorrichtung nach einem der Ansprüche 1 bis 3, dadurch gekennzeichnet, daß die Winkelstücke zum Positionieren und Halten der Platten an der Wand von zwei Einzelteilen (7, 8) gebildet werden, die gegeneinander verschiebbar sind und eine horizontale Einstellung parallel und senkrecht zur Wand gestatten.

5. Vorrichtung nach einem der Ansprüche 1, 2 und 4, dadurch gekennzeichnet, daß das Pratzen (6) bildende System, das an den Enden (13) der Winkelstücke befestigt ist, ein gebogenes metallisches Profil aufweist, das einen Block (14) trägt, der von gleicher Art ist wie die Verkleidungsplatten, welches Profil (6) in das Innere der Führungen (4) einführbar ist und dessen Befestigung am Ende (13) der Winkelstücke durch ein System von Schrauben (21) gesichert ist, die von außen zugänglich sind.

6. Vorrichtung nach einem der Ansprüche 1, 2 und 3, dadurch gekennzeichnet, daß das Pratzen (6) bildende System, das an den Enden (13) der Winkelstücke befestigt ist, eine überstehende Platte (6) aufweist, deren Enden in die Aussparungen (24) einführbar sind, welche die vertikalen Führungen (4b) bilden.
